# FASCICULE DE BREVET EUROPEEN

(11) **EP 0 813 457 B1**
(45) Date de publication et mention de la délivrance du brevet: **01.09.1999**
(21) Numéro de dépôt: 96905890.8
(22) Date de dépôt: 29.02.1996
(51) Int. Cl.: B21F 27/20

(54) **PROCEDE D'ASSEMBLAGE D'ARMATURES POUR PRODUITS EN BETON ET INSTALLATION ADAPTEE A SA MISE EN UVRE**
VERFAHREN ZUR MONTAGE VON BETONBEWEHRUNGEN UND ANLAGE FUER DIE DURCHFUEHRUNG DIESES VERFAHRENS
METHOD FOR ASSEMBLING REINFORCEMENTS FOR CONCRETE ELEMENTS, AND APPARATUS THEREFOR

(30) Priorité: 03.03.1995 FR 9502500
(43) Date de publication de la demande: 29.12.1997
(73) Titulaire: Primot, Gilles, 10190 Bucey-en-Othe (FR)
(72) Inventeur: Primot, Gilles, 10190 Bucey-en-Othe (FR)
(74) Mandataire: Santarelli, Marc
(86) Numéro de dépôt international: FR9600318
(87) Numéro de publication internationale: WO9627462

(56) Documents cités:
- EP-A- 0 244 790
- EP-A- 0 482 842
- DE-A- 4 202 117
- BETONWERK + FERTIGTEIL-TECHNIK, no. 6, 1988, DE, pages 51-54, XP000568790 WERNICKE: "AUTOMATISCHES BETONWERK: DER SCHALUNGS-ROBOTER SCHLIESST DEN KREIS"
- PATENT ABSTRACTS OF JAPAN vol. 95, no. 001 & JP,A,07 009129 (METSUKUSU:KK;OTHERS: 01), 13 Janvier 1995,
- PATENT ABSTRACTS OF JAPAN vol. 17, no. 574 (M-1498), 19 Octobre 1993 & JP,A,05 169261 (KAJIMA CORP), 9 Juillet 1993,
- PATENT ABSTRACTS OF JAPAN vol. 12, no. 138 (P-695), 27 Avril 1988 & JP,A,62 259107 (KOBE STEEL LTD), 11 Novembre 1987,
- BETONWERK + FERTIGTEIL -TECHNIK, no. 1, 1989, DE, pages 51-60, XP000568791 KRÖMER: "CAD/CAM-KONZEPT IN DER ELEMENTDECKEN-PRODUKTION AM BEISPIEL DES ÖSTERREICHISCHEN FERTIGTEILWERKES KATZENBERGER"

## Description

L'invention concerne un procédé de préparation et d'assemblage par soudure par apport de métal d'une armature plane pour le renforcement d'éléments de construction ou de produits que l'on veut réaliser en un béton dit armé ainsi qu'une installation pour la préparation et l'assemblage d'une telle armature.

La structure d'un ouvrage à réaliser fait classiquement l'objet d'une étude par un bureau d'études qui détermine, notamment en conséquence de calculs de résistance des matériaux, les caractéristiques (constitution et géométrie) de l'ossature (donc des armatures) à intégrer dans chaque élément (panneau, dalle, prédalle, etc.) de l'ouvrage. Ces caractéristiques sont notamment concrétisées par un plan de conception.

Les éléments de base d'une armature sont des ronds à béton de diamètres divers, et la conception de l'armature des éléments plans à réaliser en béton armé peut prévoir l'utilisation d'une grande variété de tels ronds à béton pour permettre un renforcement convenable de chaque zone de chaque élément plan (à titre d'exemple, on comprend aisément que dans un panneau vertical le renforcement devra être plus important au-dessus de l'ouverture d'une porte que dans une zone pleine sans ouverture). Or ce renforcement en chaque zone doit être suffisant pour garantir une bonne tenue mécanique mais avec un coefficient de sécurité suffisamment modéré pour ne pas correspondre à un excès inutile d'armature. En outre, ce besoin de renforcement existe en principe de manière différente selon diverses directions d'un élément plan quelconque (par exemple selon les directions horizontale et verticale d'un panneau vertical).

Un renforcement optimal d'un élément plan donné justifie en conséquence de choisir des types, des diamètres, des nombres et des écartements de ronds de béton pouvant varier sensiblement d'une zone à l'autre.

Or les procédures habituelles de préparation et d'assemblage ne se prêtent pas à une grande complexité dans l'armature d'un élément quelconque.

En effet, selon une première option, les éléments d'armature sont posés et assemblés sur le chantier, dans le coffrage devant recevoir le béton ou à proximité immédiate de celui-ci, à l'aide d'un plan à échelle réduite fourni au chef de l'équipe chargée des armatures. Le repérage de la position des armatures est réalisé par report des cotations des plans à l'aide de mètres ou de décamètres, puis matérialisé par traçage manuel à l'aide de craies industrielles. Quand l'élément d'armatures est complexe, il est parfois réalisé une épure sur une aire bétonnée, représentant les points caractéristiques du coffrage. Cette mise en oeuvre est longue et délicate (impliquant notamment diverses vérifications), compte tenu notamment de l'environnement qui existe sur le chantier et du fait que la pose des armatures (ou "ferraillage") est un métier peu valorisé généralement confié à du personnel peu qualifié (peu motivé), souvent dans le cadre d'une sous-traitance. Ces circonstances expliquent que les bureaux d'études simplifient parfois leurs plans, quitte à renoncer à l'optimisation de l'armature vis-à-vis des besoins, pour faciliter au mieux la conformité au moment de l'exécution.

Selon une autre option, plus récente, les armatures sont réalisées à l'aide de morceaux d'armature préfabriqués qui, après découpe sont posés sur la partie d'ouvrage à bétonner puis complétés par des éléments d'armature qui, soit ne pouvaient faire partie des morceaux préfabriqués, soit servent à l'assemblage des divers morceaux. Bien entendu, cette préfabrication nécessite des installations lourdes situées à distance du chantier, ce qui fait que cette option n'est envisageable que sous réserve que les morceaux préfabriqués soient réalisés dans des panneaux respectant le gabarit routier (pour pouvoir être transportés puis découpés sur place), ou soient prédécoupés en atelier puis transportés (sous réserve bien sûr que les morceaux ainsi prédécoupés respectent eux-mêmes le gabarit routier. Cette option présente toutefois l'inconvénient d'un faible nombre de mailles possibles pour les morceaux préfabriqués et d'un faible choix dans les diamètres des ronds utilisés ; elle est finalement assez délicate à gérer (approvisionnement, assemblage, etc.)

Des solutions ont été proposées pour tenter de combiner souplesse dans la conception des plans et facilité et fiabilité dans la réalisation des armatures. Leur mise en oeuvre se fait en principe en atelier (ce qui, on l'a vu, implique de tenir compte des contraintes de gabarit routier).

Ainsi par exemple, le document FR-2.639.390 enseigne de positionner des composants d'armature, selon un schéma de distribution défini préalablement qui correspond en particulier à la répartition longitudinale des composants ou familles de composants, en mémorisant ce schéma, en effectuant une lecture électronique de la mémoire et en transposant automatiquement les données sur un support pour afficher la répartition d'au moins un composant ou famille de composants. Cet affichage se fait à l'aide de règles longitudinales munies de repères matériels, par exemple lumineux (diodes) admettant plusieurs états. Cette solution a toutefois l'inconvénient de ne s'appliquer qu'à des schémas simples faisant intervenir des composants longitudinaux ayant une configuration de départ imposée (en butée contre une traverse) et des composants transversaux devant en principe avoir des positions transversales fixes. En outre, cette solution ne permet pas de s'affranchir de l'obligation d'un repérage indirect au moment de la pose des composants d'armature. C'est l'opérateur qui positionne chaque élément d'armature et qui réalise l'assemblage par soudage.

Par ailleurs, dans le document BETONWERK+FERTIG-TEIL-TECHNIK, N° 6, 1988, DE pages 51-54, XP000568790, WERNICKE : "AUTOMATISCHES BETONWERK : DER SCHALUNGS-ROBOTER SCHLIESST DEN KREIS, les données du plan de coffrage, mises dans une mémoire informatique sont utilisées pour le traçage des emplacements, des formes, des découpes avec mise en place par un robot des arrêts de béton. Mais la pose des armatures est réalisée manuellement, et il n'est pas fait mention d'un quelconque assemblage de ces armatures.

La combinaison de l'obligation de prévoir des plans simples (mais respectant partout les règles de sécurité), des difficultés liées aux opérations de préparation manuelle ou des surcoûts imposés par les solutions plus rationnelles, conduit à une pénalité que certains maîtres d'ouvrage ont évalué à plus de 8 kg par mètre cube de béton.

Lorsque les éléments ou morceaux d'armatures ont été positionnés, leur assemblage est classiquement réalisé (voir notamment le document FR-2.691.996) :
- par ligature au fil de fer recuit,
- par soudure par résistance,
- par collage par apport de métal.

Ces techniques d'assemblage ont cependant chacune leurs inconvénients :
- la ligature au fil de fer recuit est une opération manuelle dont la productivité est très faible,
- la soudure par résistance nécessite des puissances électriques augmentant très rapidement avec la dimension des diamètres à assembler,
- le collage par apport de métal, exécuté manuellement, est une méthode où la dextérité de l'opérateur constitue le facteur fondamental de la qualité des assemblages réalisés.

Lors des opérations d'assemblage, qui se font en pratique à plat au sol, dès lors que l'encombrement de l'armature dépasse 1 ou 2 m², la circulation des opérateurs chargés de cet assemblage fait courir des risques de déplacement des éléments non encore fixés, ce qui oblige à prévoir à chaque fois une séquence très particulière de fixation des éléments pour garantir autant que possible d'avoir toujours fixé en au moins deux points les éléments susceptibles d'être déplacés lors d'une opération d'assemblage en un point donné, même en une portion centrale de l'armature. Il en découle une grande complexité et donc des risques de retard ou d'erreur.

L'invention a pour objet de pallier les inconvénients précités grâce à un procédé, et à une installation destinée à sa mise en oeuvre, qui permette de façon simple, rapide et pourtant fiable, la préparation et l'assemblage d'une armature pour béton, en stricte conformité avec un plan de conception, quelle que soit la complexité de ce plan (qu'il corresponde à une dalle, à une prédalle ou à un panneau vertical). Par voie de conséquence, elle vise à alléger les contraintes pratiques que les bureaux d'études ont à prendre en considération lors de la détermination d'un plan de conception d'armature et donc à permettre une meilleure optimisation des armatures compte tenu des calculs de résistance des matériaux.

Elle propose à cet effet un procédé de préparation et d'assemblage d'une armature plane pour un produit en béton selon un plan de conception prédéterminé, selon lequel on place sur un plan de travail ayant deux directions de référence les éléments de l'armature à réaliser conformément à ce plan de conception puis on assemble deux à deux les éléments de l'armature à réaliser en une pluralité de points de croisement, par une opération de soudage par apport de métal réalisée par un outil d'assemblage fixé au chariot d'un robot, ce chariot ayant au moins deux degrés de liberté parallèles aux directions de référence et un degré de liberté en rotation, ce procédé comportant en outre une opération consistant à mettre dans une zone de mémoire de ce robot l'ensemble des données du plan de conception, et une opération consistant à faire déplacer le chariot par le robot, de façon automatique conformément auxdites données et comportant une sous-opération d'amenée de l'outil d'assemblage successivement en chaque point d'assemblage prévu par le plan de conception, et une sous-opération selon laquelle on fait surveiller par un capteur optique solidaire de l'outil un champ de surveillance entourant une zone ponctuelle d'action dudit outil, et on fait corriger par le robot la configuration du chariot si cette zone ponctuelle d'action est à l'écart d'une zone de croisement entre éléments d'armature détectée dans le champ de surveillance, en sorte d'annuler cet égard.

Selon des enseignements préférés de l'invention, éventuellement combinés :
- le chariot comporte en outre un degré de liberté en translation verticale,
- on choisit pour le capteur optique un champ de vue interceptant sur le plan de travail une aire dont les dimensions sont sensiblement égales à des tolérances prédéterminées entre points réels d'assemblage et points théoriques conformes au plan de conception, et on provoque le déclenchement d'une alarme lorsqu'aucune zone de croisement n'est détectée dans le champ de surveillance et que l'outil est en un point d'assemblage prévu par le plan,
- on fait surveiller par ce capteur optique le diamètre des éléments d'armature à assembler,
- préalablement à l'opération de mise en place, on trace en grandeur réelle sur le plan de travail un plan indiquant l'emplacement et le type prévus par le plan de conception pour chaque élément de l'armature à réaliser, la mise en place de ces éléments d'armature se faisant en ces emplacements conformément aux types prévus, cette opération de traçage étant réalisé par un outil de traçage fixé au chariot d'un robot, ce chariot ayant au moins deux degrés de liberté parallèles aux directions de référence, ce procédé comportant en outre une opération consistant à mettre dans une zone de mémoire de ce robot l'ensemble des données du plan de conception, et une opération consistant à faire déplacer le chariot par le robot, de façon automatique conformément auxdites données,
- on connecte à l'outil de traçage une réserve d'encre ou de peinture dont la couleur est choisie comme représentative d'un type particulier d'éléments d'armature,
- on connecte successivement à l'outil de traçage des réserves d'encre ou de peinture ayant respectivement les couleurs représentatives des plusieurs types d'éléments d'armature,
- l'encre ou peinture de chaque réserve est lavable, grâce à quoi le plan de travail est réutilisable,
- chacune des opérations de traçage et d'assemblage est réalisée par un outil fixé au chariot d'un même robot,
- les opérations de traçage et d'assemblage sont réalisées par des outils fixés aux chariots de robots différents,
- ces robots différents ont des zones de travail différentes, et on fait passer le
- ces robots différents ont des zones de travail différentes, et on fait passer le plan de travail successivement par une zone de travail pour le robot de traçage, par une zone pour la pose des éléments d'armature, et par une zone de travail pour le robot d'assemblage,
- la mise en mémoire de l'ensemble des données est réalisée par introduction d'une disquette dans un lecteur de disquette,
- l'opération de traçage comporte une sous-opération de traçage de coffrage.

L'invention propose également une installation pour la préparation et l'assemblage d'une armature plane pour un produit en béton selon un plan de conception prédéterminé, comportant un plan de travail ayant deux directions de référence et un outil d'assemblage pour assembler les éléments d'armature préalablement posés sur le plan de travail en une pluralité de points de croisement, cet outil d'assemblage étant un dispositif de soudage par apport de métal, cette installation comportant en outre, pour l'outil d'assemblage un robot comportant une zone de mémoire destinée à contenir l'ensemble des données du plan de conception, et un chariot portant ledit outil d'assemblage, ayant au moins deux degrés de liberté parallèles aux directions de référence et un degré de liberté en rotation, et adapté à être déplacé, avec ledit outil d'assemblage, par le robot en conformité avec l'ensemble des données de la zone de mémoire pour l'assemblage, ce chariot portant en outre un équipement de vision solidaire de l'outil ayant un champ de surveillance entourant une zone ponctuelle d'action dudit outil, le robot comportant un logiciel faisant corriger par le robot la configuration du chariot si cette zone ponctuelle d'action est à l'écart d'une zone de croisement entre éléments d'armature détectée dans le champ de surveillance, en sorte d'annuler cet écart.

Selon d'autres enseignements préférés de l'invention éventuellement combinés :
- le chariot comporte en outre un degré de liberté en translation verticale,
- l'équipement de vision a un champ de vue interceptant sur le plan de travail une aire dont les dimensions sont sensiblement égales à des tolérances prédéterminées entre points réels d'assemblage et points théoriques conformes au plan de conception, et est adapté à déclencher une alarme lorsqu'aucune zone de croisement n'est détectée dans le champ de surveillance et que l'outil est en un point d'assemblage prévu par le plan,
- elle comporte en outre un outil de traçage pour tracer en grandeur réelle sur le plan de travail un plan indiquant l'emplacement et le type prévus par le plan de conception pour chaque élément de l'armature à réaliser, et un chariot portant ledit outil de traçage, ayant au moins deux degrés de liberté parallèles aux directions de référence, et adapté à être déplacé, avec ledit outil de traçage, par le robot en conformité avec l'ensemble des données de la zone de mémoire pour le traçage,
- l'outil de traçage comporte une réserve d'encre ou de peinture dont la couleur est choisie comme représentative d'un type particulier d'éléments d'armature,
- l'installation comporte, pour l'outil de traçage, des réserves d'encre ou de peinture ayant respectivement les couleurs représentatives des divers types d'éléments d'armature,
- l'installation comporte en outre une réserve d'encre ou de peinture pour un traçage de coffrage,
- l'encre ou peinture de chaque réserve est lavable, grâce à quoi le plan de travail est réutilisable,
- chacun des outils de traçage et d'assemblage est fixé au chariot d'un même robot,
- les outils de traçage et d'assemblage sont fixés aux chariots de robots différents,
- ces robots différents ont des zones de travail différentes, le plan de travail étant muni de moyens de déplacement permettant son déplacement depuis la zone de travail du robot de traçage jusqu'à la zone de travail du robot d'assemblage, en passant par une zone de pose pour les éléments d'armature.
- le robot comporte un portique mobile longitudinalement le long de sa zone de travail, et le chariot est mobile sur ce portique transversalement à cette zone de travail,
- le robot a, parallèlement à sa direction de déplacement, une dimension inférieure à sa dimension mesurée transversalement à cette direction de déplacement et à la largeur maximale du gabarit routier.

On appréciera que l'invention permet, notamment :
- de supprimer les temps de repérage et de traçage, ou de vérification, nécessaires à la pose ou à l'assemblage d'un ensemble d'armatures. Ceci entraîne des gains de productivité de l'ordre de 20 à 25 % du temps total de montage. Elle permet, de plus, de supprimer les erreurs éventuelles liées au calcul et à la mesure ou au contrôle manuel des intervalles ;
- de réduire les temps d'assemblage des ronds à béton ;
- de souder tous les diamètres de ronds à béton, y compris les gros ronds à béton (de 10 à 56 mm de diamètre, voire plus) ;
- de garantir la résistance de l'assemblage ;
- de garantir le respect des caractéristiques des armatures assemblées ;
- de réduire les temps de manutention ;
- de contrôler automatiquement, juste avant l'assemblage, le respect des tolérances de positionnement des armatures, et la conformité avec le plan de ferraillage du positionnement des armatures mises en place par les opérateurs ;
- d'améliorer la sécurité par diminution des manutentions et suppression de l'exposition des opérateurs aux rayons ionisants générés par l'arc de soudure.

Des objets, caractéristiques et avantages de l'invention ressortent de la description qui suit, donnée à titre d'exemple, en regard des dessins annexés sur lesquels :
- la figure 1 est une vue en plan d'une possibilité de l'installation selon l'invention, destinée à la préparation et à l'assemblage des armatures ;
- la figure 2 représente la vue en plan de la première phase de travail, c'est-à-dire le traçage de la position des armatures par le portique à l'échelle 1 ;
- la figure 3 représente la vue en plan de la deuxième phase de travail, c'est-à-dire la mise en place des armatures selon les traçages réalisés en phase précédente ;
- la figure 4 représente la vue en plan de la troisième phase de travail, c'est-à-dire le collage des armatures par le port que robot de soudage ;
- les figures 5A, 5B, 5C représentent le robot de traçage en vue de face, en vue de côté et en vue de dessus ;
- les figures 6A, 6B et 6C représentent le robot de soudage en vue de face, en vue de côté et en vue de dessous ;
- les figures 7A et 7B représentent le schéma de la cinématique de la pose d'un rond à béton qui "roule" ;
- la figure 8 représente le champ de balayage du capteur optique ; et
- la figure 9 représente le champ du capteur optique avec l'extrémité du pistolet de soudure.

Selon l'invention, on peut donc tracer directement le plan du panneau d'armatures à partir du plan établi par le bureau d'études à l'aide d'un système D.A.O. spécifique pour les armatures (de tout type connu approprié).

En variante, les informations sont saisies sur place à l'aide d'un système de D.A.O.

Le positionnement des armatures lors de la réalisation du plan à l'aide du système de dessin assisté par ordinateur (DAO) est avantageusement réalisé en s'aidant de points particuliers du coffrage (arrêts de bétonnage, réservation, emplacements des pièces métalliques incorporées). La concordance avec le plan de coffrage pouvant être vérifiée dans le détail, le seul traçage des armatures à l'échelle 1 à l'aide d'un robot conçu pour cet usage devient suffisant pour réaliser le positionnement des armatures en parfaite concordance avec les plans de coffrages.

Le robot de traçage est par exemple constitué par un portique assurant le traçage des implantations des armatures à positionner pour réaliser le panneau.

Ce robot se présente sous la forme d'un portique roulant dont le châssis de conception mécano-soudée assure à la fois l'ossature de celui-ci, le support des guides transversaux avec son unité de traçage et le carénage naturel des transmissions mécaniques et des équipements embarqués. Sa largeur est adaptée au cas par cas en fonction de la largeur des panneaux à produire.

La mesure selon l'axe longitudinal peut être assuré soit par une roue lisse de grand diamètre équipée de dispositifs de nettoyage, implantée entre les deux roues motrices et roulant sur le rail de référence, soit par une roue dentée implantée également entre les deux roues et engrènant sur une crémaillère filante implantée le long de la piste.

L'axe transversal est matérialisé par deux guidages de précision de longueur adaptée à la largeur des panneaux et entre lesquels se déplace un chariot monté sur galets de précision. Sur cet axe, la mesure est prise directement sur la motorisation, l'entraînement étant sans glissement.

Les motorisations des deux axes sont de type robotique et les transmissions se font par des courroies crantées ce qui permet au robot de traçage d'effectuer des tracés biais et courbes avec une très grande précision.

La matérialisation du traçage se fait à l'aide de peinture à l'eau ayant la particularité d'être très visible tout en adhérant de manière permanente à la surface de travail.

L'automatisme est géré par une unité centrale intégrée au châssis du robot de traçage. Celle-ci, d'une part, stocke les ordres des tracés des panneaux au format HPGL et, d'autre part, gère toutes les fonctionnalités manuelles et automatiques.

Le transfert de données s'effectue au moyen de cartes magnétiques rigides ou par liaison série.

L'alimentation électrique se fera par enrouleur.

Le chef de chantier qui a reçu du bureau d'études une carte mémoire contenant les données de traçage de l'épure nécessaire à la mise en oeuvre des armatures du panneau a assembler, introduit cette carte dans le lecteur du robot de traçage. Le chef de chantier effectue le transfert des données dans la mémoire du robot de traçage. Le robot de traçage est alors opérationnel.

Le robot de traçage est positionné en début d'épure par le chef de chantier à l'aide des commandes manuelles. Le robot de traçage peut être lancé.

Les armatures sont disposées par des opérateurs selon les traces des armatures réalisées par le portique de traçage. La réalisation des traces à l'échelle permet un contrôle visuel rapide des paramètres de forme de l'armature qu'il vient de mettre en place.

Selon une méthode préférée de l'invention, quand le diamètre des armatures spécifié par le plan et sa nomenclature le permet, les armatures proviennent d'une dérouleuse-raidisseuse-façonneuse installée à proximité des plateaux de travail, utilisant des armatures livrées en bobines. Les caractéristiques des armatures (longueur, formes...) proviennent directement de la nomenclature établie par le système de D.A.O.

Pour des caractéristiques d'armatures ne le permettant pas, les armatures seront coupées et façonnées dans les ateliers traditionnels.

Les caractéristiques des armatures pourront provenir directement de la nomenclature informatique du plan établie par le système de D.A.O. sans nouvelle opération de saisie.

Selon l'invention, les armatures font l'objet d'un collage par apport de métal. Le pistolet de soudage est, comme pour le traçage, guidé par les informations provenant du système informatique ayant servi à dessiner le plan d'exécution pour les armatures. Un système de vision numérique ou plus généralement un capteur optique permettant la reconnaissance de forme, permet de corriger la trajectoire du pistolet de soudage afin d'adapter la position de ce pistolet de soudage par rapport à l'intersection à coller (distance torche/point, angle d'approche, point d'impact de l'arc). Au déplacement du chariot selon deux directions horizontales s'ajoute de préférence une rotation autour d'un axe horizontal. Il y a en outre un mouvement vertical auprès de chaque assemblage à réaliser.

Une unité de contrôle gère le système de soudage et le capteur optique. De l'analyse des diamètres des armatures constituant l'intersection et du repérage de la position précise de ces armatures, sont déduits les paramètres optimaux de soudage (angle de positionnement du pistolet, intensité du courant de soudage, vitesse de dévidage du fil fourré de soudage, etc.).

Cette capacité d'auto-adaptation du système de soudage permet d'effectuer un collage de qualité des ronds à béton, quels que soit le diamètre des armatures, malgré les paramètres de forme des ronds à béton (hauteur, écartement, longueur, inclinaison des verrous ou des empreintes) qui entraînent un déplacement naturel de ce rond à béton par rapport au positionnement théorique du plan.

Le réglage du système de vision numérique ou du capteur optique est effectué de manière que le collage des intersections des armatures ne s'effectue que dans les tolérances définies par les règlements de calcul de béton armé, voire dans des tolérances plus étroites exigées pour un ouvrage particulier.

Un poste de travail, destiné à l'assemblage des ronds à béton, est représenté sur la figure 1. Le portique de traçage pour les armatures 10 est positionné au début de son chemin de roulement 20 qui lui permettra de couvrir le plateau de travail 30. Le chef de chantier introduit la disquette informatique 11 dans un lecteur relié à l'unité centrale 12 (figure 5b) intégré au châssis du portique. La disquette informatique 11 contient les données de traçage du plan d'armatures établi à l'aide du logiciel de D.A.O. Après le transfert des données de la disquette dans une mémoire de l'unité centrale, le chef de chantier retire la disquette. Le portique de traçage est opérationnel.

Sur la figure 2, le portique de traçage 10, au bout de son chemin de roulement 20, a matérialisé le positionnement futur des armatures sur le plateau de travail 30.

Sur la figure 3, le plateau 30 a été déplacé jusqu'à la zone où seront disposées les armatures selon les traces réalisées par le portique 10. Selon une disposition préférentielle, les plateaux de travail se déplacent le long du chemin de roulement 21 grâce aux patins rouleurs sur lesquels ils sont fixés.

Les armatures, quand leurs caractéristiques le permettent, selon un exemple d'organisation particulier du poste de mise en oeuvre des armatures de l'invention, donné uniquement à titre indicatif, sont redressée, coupées, façonnées à l'aide de la redresseuse-coupeuse-façonneuse 40 à partir de bobines de fil d'armatures 41. Les caractéristiques de façonnage de ces armatures peuvent provenir des informations contenues sur la disquette 11 et alors chargées sur une unité centrale 42 commandant la redresseuse-coupeuse-façonneuse sans qu'une nouvelle saisie soit nécessaire. Le portique 10, après chargement des données, effectue le traçage d'un autre élément d'armatures sur le plateau 31.

Sur la figure 4, le plateau 30 a été transféré dans la zone d'évolution du portique de soudage 50 pouvant se déplacer le long du chemin de roulement 23.

La possibilité de pouvoir déplacer le plateau 30 de la zone de mise en place des armatures vers la zone d'évolution du portique 50 et vice-versa donne la possibilité d'assembler des nappes avec un nombre de lits supérieur à 2. Par exemple, après assemblage des deux premiers lits, le plateau est ramené sur la zone de pose pour la mise en place d'un troisième lit qui sera assemblé au deuxième lit après déplacement dans la zone d'évolution du portique 50. Egalement, il est possible de poser une deuxième nappe sur la première, cette deuxième nappe étant supportée par des écarteurs de nappes, puis de relier ces deux nappes par des épingles, les têtes d'épingles étant collées par apport de métal après un nouveau transfert du plateau 30 dans la zone d'évolution du portique 50.

La disquette informatique 11, supportant les informations provenant du système de D.A.O., est introduite dans le lecteur de disquettes 51 de l'unité centrale 52 (figure 6).

Les informations transmises permettent de guider l'ensemble mobile 53 comportant un bras 54 articulé selon 4 axes supportant un pistolet de soudage 55 et un capteur optique 56.

La trajectoire de l'ensemble mobile 53 est commandée par les informations provenant du système de D.A.O. suivant, d'une manière préférentielle, la trace des armatures supérieures.

Aux intersections (voir les figures 7A, 7B, 8 et 9), le capteur optique 56 analyse la position de l'armature supérieure 71 et la position de l'armature inférieure 72, puis compare leurs positions (repérées par les centres) respectives réelles 73 avec leurs positions théoriques 74 données par les informations contenues dans le fichier informatique généré par le système de CAO/DAO.

En effet, les paramètres de formes des ronds à béton :
- hauteur des verrous 81,
- écartement des verrous 82,
- longueur des verrous,
- orientation, au moment de la pose, des nervures 83,
- dimensions de ces nervures,
   engendrent une rotation 75 du rond à béton, entraînant un déplacement du rond à béton par rapport au positionnement théorique du plan. Parallèlement, le capteur optique 56 mesure le diamètre de l'armature 71 et celui de l'armature inférieure 72 constituant l'intersection. Il est important de noter ici qu'en pratique le roulage des barres au moment de la pose dépend de multiples paramètres et est donc en pratique impossible à modéliser.

Le capteur optique 56 compare également ces diamètres mesurés avec les diamètres théoriques de ces armatures donnés par les informations contenues dans le fichier informatique du plan de l'élément d'armatures créé par le système de D.A.O. et transféré dans l'unité centrale 52 du robot de soudage.

La programmation du système est faite de manière que le processus de soudage ne peut s'effectuer que si les diamètres sont conformes au plan et que le positionnement des armatures constituant l'intersection est dans les tolérances d'exécution définies. A ce moment, le capteur optique 56 acquiert le profil de l'intersection. L'analyse permet de déduire les paramètres de soudage optimaux, puis d'adapter la trajectoire du pistolet de soudage pour un positionnement optimal de ce pistolet de soudage par rapport à l'intersection à coller (distance torche/point, angle d'approche, point d'impact de l'arc).

L'invention apporte une grande amélioration à la technique existante en fournissant un dispositif pour la fabrication d'éléments d'armatures pour béton armé, permettant l'assemblage avec une très grande flexibilité (et donc, par conséquence, la conception de plans avec de même une grande flexibilité), avec possibilité de fabrication soit en usine, soit sur chantier dans les mêmes conditions de qualité car utilisant un auto-contrôle informatisé.

On appréciera que l'invention met en oeuvre des éléments qui, individuellement, sont connus en soi.

Ainsi, par exemple :
- le système de vision est plus généralement un capteur optique : il s'agit par exemple du capteur optique à triangulation laser proposé par la Société canadienne SERVOROBOT sous la référence SPOT,
- les portiques sont par exemple du type utilisé dans une autre application, à savoir ROBOTRACE de la Société française ARIA (Automatismes Robotiques Informatiques Appliqués) à Avignon,
- en ce qui concerne les programmes commandant la marche des robots, il est à la portée de l'homme de métier de les élaborer, compte tenu des programmes utilitaires d'aide à la programmation et des éléments indiqués ci-dessus.

Il va de soi que l'invention ne se limite pas à la seule production de panneaux plats, mais qu'elle s'applique aussi à la fabrication, dans les mêmes conditions, à des panneaux courbes ou d'autres formes avec l'utilisation de négatifs ou de systèmes de pliage conventionnels. De même des soucis de productivité peuvent conduire à monter plusieurs outils sur un portique.

## Revendications

1. Procédé de préparation et d'assemblage d'une armature plane pour un produit en béton selon un plan de conception prédéterminé, selon lequel on place sur un plan de travail (30) ayant deux directions de référence les éléments de l'armature à réaliser conformément à ce plan de conception puis on assemble deux à deux les éléments de l'armature à réaliser en une pluralité de points de croisement, par une opération de soudage par apport de métal réalisée par un outil d'assemblage (55) fixé au chariot d'un robot (50), ce chariot ayant au moins deux degrés de liberté parallèles aux directions de référence et un degré de liberté, ce procédé comportant en outre une opération consistant à mettre dans une zone de mémoire (52) de ce robot l'ensemble (11) des données du plan de conception, et une opération consistant à faire déplacer le chariot par le robot, de façon automatique conformément auxdites données et comportant une sous-opération d'amenée de l'outil d'assemblage (55) successivement en chaque point d'assemblage (74) prévu par le plan de conception, et une sous-opération selon laquelle on fait surveiller par un capteur optique (56) solidaire de l'outil un champ de surveillance entourant une zone ponctuelle d'action dudit outil, et on fait corriger par le robot la configuration du chariot si cette zone ponctuelle d'action est à l'écart d'une zone de croisement (73) entre éléments d'armature détectée dans le champ de surveillance, en sorte d'annuler cet écart.

2. Procédé selon la revendication 1, caractérisé en ce que le chariot (54) comporte en outre un degré de liberté en translation verticale.

3. Procédé selon la revendication 1 ou la revendication 2, caractérisé en ce qu'on choisit pour le capteur optique (56) un champ de vue interceptant sur le plan de travail une aire dont les dimensions sont sensiblement égales à des tolérances prédéterminées entre points réels d'assemblage (73) et points théoriques (74) conformes au plan de conception, et on provoque le déclenchement d'une alarme lorsqu'aucune zone de croisement n'est détectée dans le champ de surveillance et que l'outil est en un point d'assemblage prévu par le plan.

4. Procédé selon l'une quelconque des revendications 1 à 3, caractérisé en ce qu'on fait surveiller par ce capteur optique (56) le diamètre des éléments d'armature (72) à assembler.

5. Procédé selon l'une quelconque des revendications 1 à 4, caractérisé en ce que, préalablement à l'opération de mise en place, on trace en grandeur réelle sur le plan de travail (30) un plan indiquant l'emplacement et le type prévus par le plan de conception pour chaque élément de l'armature à réaliser, la mise en place de ces éléments d'armature se faisant en ces emplacements conformément aux types prévus, cette opération de traçage étant réalisé par un outil de traçage fixé au chariot d'un robot (10), ce chariot ayant au moins deux degrés de liberté parallèles aux directions de référence, ce procédé comportant en outre une opération consistant à mettre dans une zone de mémoire (12) de ce robot l'ensemble des données du plan de conception, et une opération consistant à faire déplacer le chariot par le robot, de façon automatique conformément auxdites données.

6. Procédé selon la revendication 5, caractérisé en ce qu'on connecte à l'outil de traçage une réserve d'encre ou de peinture dont la couleur est choisie comme représentative d'un type particulier d'éléments d'armature.

7. Procédé selon la revendication 6, caractérisé en ce qu'on connecte successivement à l'outil de traçage des réserves d'encre ou de peinture ayant respectivement les couleurs représentatives des plusieurs types d'éléments d'armature.

8. Procédé selon la revendication 6 ou la revendication 7, caractérisé en ce que l'encre ou peinture de chaque réserve est lavable, grâce à quoi le plan de travail (30) est réutilisable.

9. Procédé selon l'une quelconque des revendications 5 à 8, caractérisé en ce que chacune des opérations de traçage et d'assemblage est réalisée par un outil fixé au chariot d'un même robot.

10. Procédé selon l'une quelconque des revendication 5 à 8, caractérisé en ce que les opérations de traçage et d'assemblage sont réalisées par des outils fixés aux chariots de robots différents.

11. Procédé selon la revendication 10, caractérisé en ce que ces robots différents ont des zones de travail différentes, et on fait passer le plan de travail (30) successivement par une zone de travail pour le robot de traçage, par une zone pour la pose des éléments d'armature, et par une zone de travail pour le robot d'assemblage.

12. Procédé selon l'une quelconque des revendications 1 à 11, caractérisé en ce que la mise en mémoire de l'ensemble des données est réalisée par introduction d'une disquette (51) dans un lecteur de disquette (52).

13. Procédé selon l'une quelconque des revendications 5 à 8, caractérisé en ce que l'opération de traçage comporte une sous-opération de traçage de coffrage.

14. Installation pour la préparation et l'assemblage d'une armature plane pour un produit en béton selon un plan de conception prédéterminé, comportant un plan de travail (30) ayant deux directions de référence et un outil d'assemblage (55) pour assembler les éléments d'armature préalablement posés sur le plan de travail en une pluralité de points de croisement, cet outil d'assemblage (55) étant un dispositif de soudage par apport de métal, cette installation comportant en outre, pour l'outil d'assemblage (55) un robot (50) comportant une zone de mémoire (52) destinée à contenir l'ensemble des données du plan de conception, et un chariot (53, 54) portant ledit outil d'assemblage (55), ayant au moins deux degrés de liberté parallèles aux directions de référence et un degré de liberté en rotation, et adapté à être déplacé, avec ledit outil d'assemblage, par le robot en conformité avec l'ensemble des données de la zone de mémoire pour l'assemblage, ce chariot portant en outre un équipement de vision (56) solidaire de l'outil ayant un champ de surveillance entourant une zone ponctuelle d'action (73) dudit outil, le robot comportant un logiciel faisant corriger par le robot la configuration du chariot si cette zone ponctuelle d'action est à l'écart d'une zone de croisement (74) entre éléments d'armature détectés dans le champ de surveillance, en sorte d'annuler cet écart.

15. Installation selon la revendication 14, caractérisée en ce que le chariot (54) comporte en outre un degré de liberté en translation verticale.

16. Installation selon la revendication 14 ou la revendication 15, caractérisée en ce que l'équipement de vision (56) a un champ de vue interceptant sur le plan de travail (30) une aire dont les dimensions sont sensiblement égales à des tolérances prédéterminées entre points réels d'assemblage (74) et points théoriques (73) conformes au plan de conception, et est adapté à déclencher une alarme lorsqu'aucune zone de croisement n'est détectée dans le champ de surveillance et que l'outil est en un point d'assemblage prévu par le plan.

17. Installation selon l'une quelconque des revendications 14 à 16, caractérisée en ce qu'elle comporte en outre un outil de traçage pour tracer en grandeur réelle sur le plan de travail (30) un plan indiquant l'emplacement et le type prévus par le plan de conception pour chaque élément de l'armature à réaliser, et un chariot portant ledit outil de traçage, ayant au moins deux degrés de liberté parallèles aux directions de référence, et adapté à être déplacé, avec ledit outil de traçage, par le robot en conformité avec l'ensemble des données de la zone de mémoire pour le traçage.

18. Installation selon la revendication 17, caractérisée en ce que l'outil de traçage comporte une réserve d'encre ou de peinture dont la couleur est choisie comme représentative d'un type particulier d'éléments d'armature.

19. Installation selon la revendication 18, caractérisée en ce que l'installation comporte, pour l'outil de traçage, des réserves d'encre ou de peinture ayant respectivement les couleurs représentatives des divers types d'éléments d'armature.

20. Installation selon la revendication 19, caractérisée en ce que l'installation comporte en outre une réserve d'encre ou de peinture pour un traçage de coffrage.

21. Installation selon l'une quelconque des revendications 18 à 20, caractérisée en ce que l'encre ou peinture de chaque réserve est lavable, grâce à quoi le plan de travail (30) est réutilisable.

22. Installation selon l'une quelconque des revendications 1 à 21, caractérisée en ce que chacun des outils de traçage et d'assemblage est fixé au chariot d'un même robot.

23. Installation selon l'une quelconque des revendications 1 à 21, caractérisée en ce que les outils de traçage et d'assemblage sont fixés aux chariots de robots différents (10, 50).

24. Installation selon la revendication 23, caractérisée en ce que ces robots différents ont des zones de travail différentes, le plan de travail étant muni de moyens de déplacement permettant son déplacement depuis la zone de travail du robot de traçage jusqu'à la zone de travail du robot d'assemblage, en passant par une zone de pose pour les éléments d'armature.

25. Installation selon l'une quelconque des revendications 1 à 24, caractérisée en ce que le robot comporte un portique mobile longitudinalement le long de sa zone de travail, et le chariot est mobile sur ce portique transversalement à cette zone de travail.

26. Installation selon la revendication 25, caractérisée en ce que le robot a, parallèlement à sa direction de déplacement, une dimension inférieure à sa dimension mesurée transversalement à cette direction de déplacement et à la largeur maximale du gabarit routier.

## Claims

1. Method of preparing and assembling a plane armature for a concrete product in accordance with a predetermined design drawing whereby elements of the armature to be made in accordance with the design drawing are laid out on a worksurface (30) having two reference directions and the elements of the armature to be made are then assembled two by two to obtain a plurality of crossover points, by a welding operation using a filler metal carried out by an assembly tool (55) fixed to the carriage of a robot (50), the carriage having at least two degrees of freedom parallel to the reference directions and one degree of freedom in rotation, the method further including an operation consisting in storing in a memory area (52) of the robot all the data (11) of the design drawing, and an operation consisting in having the carriage moved automatically by the robot in accordance with said data and including a sub-operation of moving the assembly tool (55) to each assembly point (74) on the design drawing in succession, and a sub-operation whereby an optical sensor (56) attached to the tool monitors a monitoring field around a localized area of action of said tool and, if the localized area of action is at a distance from a crossover area (73) between armature elements sensed in the monitoring field, the robot is caused to correct the configuration of the carriage to eliminate said distance.

2. Method according to claim 1 characterized in that the carriage (54) further has one degree of freedom in vertical translation.

3. Method according to claim 1 or claim 2 characterized in that the optical sensor (56) has a field of view intercepting on the worksurface an area with dimensions that are substantially equal to predetermined tolerances between real assembly points (73) and theoretical points (74) on the design drawing and an alarm is triggered if no crossover area is detected in the surveillance field and the tool is at an assembly point on the drawing.

4. Method according to any one of claims 1 to 3 characterized in that the optical sensor (56) checks the diameter of the armature elements (72) to be assembled.

5. Method according to any one of claims 1 to 4 characterized in that, prior to the laying out operation, a full-scale drawing is drawn out on the worksurface (30) indicating the location and the type from the design drawing for each element of the armature to be made, the laying out of these armature elements being effected at these locations in accordance with the specified types, this drawing out operation being performed by a drawing tool fixed to the carriage of a robot (10), this carriage having at least two degrees of freedom parallel to the reference direction, this method further including an operation consisting in placing all of the data of the design drawing in a memory area (12) of the robot and an operation consisting in the robot moving the carriage automatically in accordance with said data.

6. Method according to claim 5 characterized in that the drawing tool is connected to a tank of ink or of paint the color which represents a particular type of armature element.

7. Method according to claim 6 characterized in that the drawing tool is connected successively to tanks of ink or paint of respective colors representing a plurality of types of armature element.

8. Method according to claim 6 or claim 7 characterized in that the ink or paint from each tank is washable so that the worksurface (30) can be reused.

9. Method according to any one of claims 5 to 8 characterized in that the drawing and assembly operations are each carried out by a tool fixed to the carriage of the same robot.

10. Method according to any one of claims 5 to 8 characterized in that the drawing and assembly operations are carried out by tools fixed to the carriages of different robots.

11. Method according to claim 10 characterized in that the different robots have different working areas and the worksurface (30) is moved in succession to a working area of the drawing robot, an area for laying out the armature elements and a working area of the assembly robot.

12. Method according to any one of claims 1 to 11 characterized in that all of the data is loaded into memory by inserting a diskette (51) into a diskette drive (52).

13. Method according to any one of claims 5 to 8 characterized in that the drawing operation includes a shuttering drawing sub-operation.

14. Installation for preparing and assembling a plane armature for a concrete product in accordance with a predetermined design drawing, including a worksurface (30) having two reference directions and an assembly tool (55) for assembling armature elements previously laid out on the worksurface at a plurality of crossover points, this assembly tool (55) being a welding device using a filler metal, this installation further including, for the assembly tool (55), a robot (50) including a memory area (52) adapted to contain all of the data of the design drawing and a carriage (53, 54) carrying said assembly tool (55) having at least two degrees of freedom parallel to the reference directions and one degree of freedom in rotation and adapted to be moved with said assembly tool by the robot in accordance with all of the data from the memory area for the assembly, the carriage further carrying vision equipment (56) fastened to the tool and having a surveillance field around a localized working area (73) of said tool, the robot incorporating software for correction by the robot of the configuration of the carriage if this localized working area is offset from an area of crossover (74) between armature elements detected in the field of surveillance to eliminate this offset.

15. Installation according to claim 14 characterized in that the carriage (54) further has one degree of freedom in vertical translation.

16. Installation according to claim 14 or claim 15 characterized in that the vision equipment (56) has a field of view intercepting on the worksurface (30) an area having dimensions substantially equal to predetermined tolerances between real assembly points (74) and theoretical points (73) on the design drawing and is adapted to trigger an alarm if no crossover area is detected in the field of surveillance and the tool is at an assembly point on the drawing.

17. Installation according to any one of claims 14 to 16 characterized in that it further includes a drawing tool for drawing out on the worksurface (30) a full-scale drawing indicating the location and the type according to the design drawing for each element of the armature to be made and a carriage carrying said drawing tool having at least two degrees of freedom parallel to the reference directions and adapted to be moved with said drawing tool by the robot in conformance with all the data from the memory area for the drawing.

18. Installation according to claim 17 characterized in that the drawing tool includes a tank of ink or paint the color of which is chosen to represent a particular type of armature element.

19. Installation according to claim 18 characterized in that the installation includes tanks of ink or paint for the drawing tool having respective colors representing various types of armature element.

20. Installation according to claim 19 characterized in that the installation further includes a tank of ink or paint for a shuttering drawing.

21. Installation according to any one of claims 18 to 20 characterized in that the ink or paint from each tank is washable so that the worksurface (30) is reusable.

22. Installation according to any one of claims 1 to 21 characterized in that the drawing and assembly tools are each fixed to the carriage of the same robot.

23. Installation according to any one of claims 1 to 21 characterized in that the drawing and assembly tools are fixed to the carriages of different robots (10, 50).

24. Installation according to claim 23 characterized in that the different robots have different working areas, the worksurface being provided with displacement means enabling it to move from the working area of the drawing robot to the working area of the assembly robot via an area for laying out the armature elements.

25. Installation according to any one of claims 1 to 24 characterized in that the robot includes a gantry mobile longitudinally along its working area and the carriage is mobile on this gantry transversely to this working area.

26. Installation according to claim 25 characterized in that the robot has a dimension parallel to its direction of movement less than its dimension measured transversely to this direction of movement and to the maximal width of the road transport load gauge.

## Patentansprüche

1. Verfahren zur Herstellung und zur Montage einer ebenen Bewehrung für ein Betonelement gemäß einem vorgegebenen Entwurfsplan, gemäß dem auf einer Arbeitsplatte (30) mit zwei Bezugsrichtungen die Elemente der herzustellenden Bewehrung gemäß diesem Entwurfsplan angeordnet werden, anschließend die Elemente der herzustellenden Bewehrung paarweise an einer Vielzahl von Kreuzungspunkten durch einen Schweißschritt mit Metallauftragung, der durch ein am Schlitten eines Roboters (50) befestigtes Montagewerkzeug (55) ausgeführt wird, montiert werden, wobei dieser Schlitten mindestens zwei Freiheitsgrade parallel zu den Bezugsrichtungen und einen Freiheitsgrad aufweist, wobei dieses Verfahren außerdem einen Arbeitsschritt, der darin besteht, in eine Speicherzone (52) dieses Roboters die Gesamtheit (11) der Daten des Entwurfsplans einzugeben, und einen Arbeitsschritt, der darin besteht, den Schlitten durch den Roboter automatisch gemäß den Daten verschieben zu lassen, aufweist und einen Unterarbeitsschritt des sukzessiven Mitführens des Montagewerkzeugs (55) zu jedem vom Entwurfsplan vorgesehenen Montagepunkt (74) und einen Unterarbeitschritt, gemäß dem man durch einen mit dem Werkstück einstückigen optischen Sensor (56) ein Überwachungsfeld überwachen läßt, das eine punktuelle Arbeitszone des Werkzeugs umgibt, und man die Konfiguration des Schlittens vom Roboter korrigieren läßt, wenn diese punktuelle Arbeitszone einen Abstand von einer Kreuzungszone (73) zwischen Bewehrungselementen aufweist, die im Überwachungsfeld detektiert wird, um diesen Abstand zu beseitigen.

2. Verfahren nach Anspruch 1, dadurch gekennzeichnet, daß der Schlitten (54) außerdem einen vertikalen Translationsfreiheitsgrad aufweist.

3. Verfahren nach Anspruch 1 oder 2, dadurch gekennzeichnet, daß für den optischen Sensor (56) ein Sichtfeld ausgewählt wird, das auf der Arbeitsplatte eine Fläche schneidet, deren Abmessungen im wesentlichen gleich vorgegebenen Toleranzen zwischen reellen Montagepunkten (73) und theoretischen Punkten (74) gemäß dem Entwurfsplan sind, und daß die Auslösung eines Alarms bewirkt wird, wenn keine Kreuzungszone im Überwachungsfeld detektiert wird und wenn das Werkzeug an einem im Plan vorgesehenen Monatgepunkt ist.

4. Verfahren nach einem der Ansprüche 1 bis 3, dadurch gekennzeichnet, daß man durch den optischen Sensor (56) den Durchmesser der zu verbindenden Bewehrungselemente (72) überwachen läßt.

5. Verfahren nach einem der Ansprüche 1 bis 4, dadurch gekennzeichnet, daß vor dem Schritt des Anordnens auf der Arbeitsplatte (30) in Echtgröße ein Plan aufgezeichnet wird, der den Standort und die Art jedes Elements der herzustellenden Bewehrung anzeigt, wie sie vom Entwurfsplan vorgesehen sind, wobei das Anordnen dieser Bewehrungselemente an diesen Standorten gemäß den vorgesehenen Arten durchgeführt wird, wobei dieser Arbeitsschritt des Aufzeichnens durch ein am Schlitten eines Roboters (10) befestigtes Zeichenwerkzeug durchgeführt wird, wobei dieser Schlitten mindestens zwei Freiheitsgrade parallel zu den Bezugsrichtungen aufweist, wobei dieses Verfahren außerdem einen Arbeisschritt aufweist, der darin besteht, in eine Speicherzone (12) dieses Roboters die Gesamtheit der Daten des Entwurfsplans einzugeben, und einen Arbeitsschritt, der darin besteht, den Schlitten durch den Roboter automatisch gemäß den Daten verschieben zu lassen.

6. Verfahren nach Anspruch 5, dadurch gekennzeichnet, daß mit dem Zeichenwerkzeug eine Tinten- oder Farbreserve verbunden wird, deren Farbe als repräsentativ für eine bestimmte Art von Bewehrungselementen ausgewählt wird.

7. Verfahren nach Anspruch 6, dadurch gekennzeichnet, daß mit dem Zeichenwerkzeug nacheinander Tinten- oder Farbreserven verbunden werden, die jeweils die für die mehreren Arten von Bewehrungselementen repräsentativen Farben aufweisen.

8. Verfahren nach Anspruch 6 oder 7, dadurch gekennzeichnet, daß die Tinte oder Farbe jeder Reserve abwaschbar ist, wodurch die Arbeisplatte (30) wiederverwendbar ist.

9. Verfahren nach einem der Ansprüche 5 bis 8, dadurch gekennzeichnet, daß jeder der Arbeitsschritte des Zeichnens und der Montage durch ein am Schlitten desselben Roboters befestigtes Werkzeug durchgeführt wird.

10. Verfahren nach einem der Ansprüche 5 bis 8, dadurch gekennzeichnet, daß die Arbeitssschritte des Zeichnens und der Montage von an Schlitten verschiedener Roboter befestigten Werkzeugen durchgeführt werden.

11. Verfahren nach Anspruch 10, dadurch gekennzeichnet, daß diese verschiedenen Roboter verschiedene Arbeitszonen aufweisen und daß die Arbeitsplatte (30) nacheinander durch eine Arbeitszone für den Zeichenroboter, durch eine Zone für das Anordenen der Bewehrungselemente und durch eine Arbeitszone für den Montageroboter geführt wird.

12. Verfahren nach einem der Ansprüche 1 bis 11, dadurch gekennzeichnet, daß das Eingeben der Gesamheit der Daten in den Speicher durch Einführung einer Diskette (51) in ein Diskettenlaufwerk (52) durchgeführt wird.

13. Verfahren nach einem der Ansprüche 5 bis 8, dadurch gekennzeichnet, daß der Arbeitsschritt des Zeichnens einen Unterarbeitsschritt des Zeichnens der Schalung aufweist.

14. Anlage für die Herstellung und die Montage einer ebenen Bewehrung für ein Betonelement gemäß einem vorgegebenen Entwurfsplan, aufweisend eine Arbeitsplatte (30), die zwei Bezugsrichtungen aufweist, und ein Montagewerkzeug (55), um die Bewehrungselemente, die zuvor auf der Arbeitsplatte angeordnet worden sind, an einer Vielzahl von Kreuzungspunkten zu montieren, wobei das Montagewerkzeug (55) eine Vorrichtung zum Schweißen mit Metallzuführung ist, wobei diese Anlage darüber hinaus für das Montagewerkzeug (55) einen Roboter (50) aufweist, der eine Speicherzone (52), die dafür bestimmt ist, die Gesamtheit der Daten des Entwurfsplans zu enthalten, und einen Schlitten (53, 54) aufweist, der das Montagewerkzeug (55) trägt, der mindestens zwei Freiheitsgrade parallel zu den Bezugsrichtungen und einen Rotationsfreiheitsgrad aufweist und der dafür ausgelegt ist, durch den Roboter zusammen mit dem Montagewerkzeug gemäß der Gesamtheit der Daten der Speicherzone für die Montage verschoben zu werden, wobei dieser Schlitten außerdem eine mit dem Werkzeug einstückige Sichteinrichtung (56) trägt, die ein Überwachungsfeld aufweist, welches eine punktuelle Arbeitsszone (73) des Werkzeugs umgibt, wobei der Roboter eine Software enthält, die die Konfiguration des Schlittens durch den Roboter korrigieren läßt, wenn diese punktuelle Arbeitszone von einer Kreuzungszone (74) zwischen im Überwachungsfeld detektierten Bewehrungselementen einen Abstand aufweist, um diesen Abstand zu beseitigen.

15. Anlage nach Anspruch 14, dadurch gekennzeichnet, daß der Schlitten (54) darüber hinaus einen vertikalen Translationsfreiheitsgrad aufweist.

16. Anlage nach Anspruch 14 oder 15, dadurch gekennzeichnet, daß die Sichteinrichtung (56) ein Sichtfeld aufweist, das auf der Arbeitsplatte (30) eine Fläche schneidet, deren Abmessungen im wesentlichen gleich den vorgegebenen Toleranzen zwischen den tatsächlichen Montagepunkten (74) und theoretischen Montagepunkten (73) gemäß dem Entwurfsplan sind, und dafür ausgerichtet ist, einen Alarm auszulösen, wenn keine Kreuzungszone im Überwachungsfeld detektiert wird und wenn das Werkzeug an einem vom Plan vorgesehenen Montagepunkt ist.

17. Anlage gemäß einem der Ansprüche 14 bis 16, dadurch gekennzeichnet, daß sie außerdem ein Zeichenwerkzeug, um in Echtgröße auf der Arbeitsplatte (30) einen Plan zu zeichnen, der die den Standort und die Art jedes Elements der herzustellenden Bewehrung, wie sie vom Entwurfsplan vorgesehen sind, anzeigt, und einen Schlitten aufweist, der das Zeichenwerkzeug trägt, mindestens zwei Freiheitsgrade parall zu den Bezugsrichtungen aufweist und dafür ausgelegt ist, durch den Roboter mit dem Zeichenwerkzeug gemäß der Gesamheit der Daten der Speicherzone für die Zeichnung verschoben zu werden.

18. Anlage nach Anspruch 17, dadurch gekennzeichnet, daß das Zeichenwerkzeug eine Tinten- oder Farbreserve aufweist, deren Farbe als repräsentativ für eine bestimmte Art von Bewehrungslementen ausgewählt ist.

19. Anlage nach Anspruch 18, dadurch gekennzeichnet, daß die Anlage für das Zeichenwerkzeug Tinten- oder Farbreserven aufweist, die jeweils für verschiedene Arten von Bewehrungselementen repräsentative Farben aufweisen.

20. Anlage nach Anspruch 19, dadurch gekennzeichnet, daß die Anlage des weiteren eine Tinten- oder Farbreserve für eine Zeichnung der Schalung aufweist.

21. Anlage nach einem der Ansprüche 18 bis 20, dadurch gekennzeichnet, daß die Tinte oder Farbe jeder Reserve abwaschbar ist, wodurch die Arbeitsplatte (30) wiederverwendbar ist.

22. Anlage nach einem der Ansprüche 1 bis 21, dadurch gekennzeichnet, daß sowohl das Zeichen- als auch das Montagewerkzeug am Schlitten desselben Roboters befestigt sind.

23. Anlage nach einem der Ansprüche 1 bis 21, dadurch gekennzeichnet, daß die Zeichen- und Montagewerkzeuge an den Schlitten verschiedener Roboter (10, 50) befestigt sind.

24. Anlage nach Anspruch 23, dadurch gekennzeichnet, daß diese verschiedenen Roboter verschiedene Arbeitszonen aufweisen, wobei die Arbeisplatte mit Mitteln zur Verschiebung versehen ist, die ihre Verschiebung von der Arbeitszone des Zeichenroboters bis zur Arbeitszone des Montageroboters ermöglichen, wobei eine Zone für das Anordnen der Bewehrungslemente durchlaufen wird.

25. Anlage nach einem der Ansprüche 1 bis 24, dadurch gekennzeichnet, daß der Roboter eine Gerüst aufweist, das entlang seiner Arbeitszone longitudinal beweglich ist, und daß der Schlitten auf diesem Gerüst transversal zu dieser Arbeitszone beweglich ist.

26. Anlage nach Anspruch 25, dadurch gekennzeichnet, daß der Roboter parallel zu seiner Verschiebungsrichtung eine Abmessung aufweist, die kleiner ist als seine transversal zu dieser Verschiebungsrichtung gemessene Abmessung und als die maximale Breite der Verkehrsschablone.
